# EUROPÄISCHE PATENTSCHRIFT

(11) **EP 3 043 962 B1**
(45) Veröffentlichungstag und Bekanntmachung des Hinweises auf die Patenterteilung: **03.05.2017**
(21) Anmeldenummer: 14781087.3
(22) Anmeldetag: 09.09.2014
(51) Int. Cl.: B24D 5/12, B24D 7/06

(54) **SCHNEIDWERKZEUG**
CUTTING TOOL
OUTIL DE COUPE

(30) Priorität: 12.09.2013 DE 102013110009
(43) Veröffentlichungstag der Anmeldung: 20.07.2016
(73) Patentinhaber: Rhodius Schleifwerkzeuge GmbH & Co. KG, 56659 Burgbrohl (DE)
(72) Erfinder: JUNG, Michael, 56379 Doernberg (DE)
(74) Vertreter: Braun-Dullaeus Pannen Patent- und Rechtsanwälte
(86) Internationale Anmeldenummer: PCT/EP2014/069127
(87) Internationale Veröffentlichungsnummer: WO 2015/036377

(56) Entgegenhaltungen:
- EP-A2- 2 193 882
- DE-U1-202012 002 545

## Beschreibung

Die Erfindung betrifft ein Schneidwerkzeug mit mehreren Segmenttrennscheiben.

Bei der Herstellung von Wandschlitzen z.B. für das Verlegen von Elektroleitungen, ist es bewährte Praxis, mittels einer Schneidscheibe zuerst zwei parallele Schnitte in die Wand zu setzen. Zwischen den Schnitten verbleibt allerdings zunächst ein Mittelsteg, der anschließend mit einem Meißel aufwändig abzutragen ist.

Aus der EP 2 193 882 B1 sind Trennscheiben zum Erzeugen breiter Kerben in Wände von mehr als 5mm bekannt. Der Umfang eines Stammblattes ist mit mehreren Schneidsegmenten versehen. Zwischen zwei Schneidsegmenten verbleibt jeweils eine Segmentlücke. Zur Schaffung eines verbreiterten Schnitts sind die Schneidsegmente bezüglich einer mittleren Schnittebene versetzt angeordnet. Mit solchen Trennscheiben können bezogen auf die eigentliche Wandstärke der Trennscheibe recht breite Schnitte gesetzt werden. Verwendet man diese Trennscheiben für das Setzen der Schnitte in die Wand, so verbleibt ein verkleinerter und damit einfacher zu entfernender Mittelsteg. Zwar könnte die Schnittbreite solcher Trennscheiben durch Verbreitern der Schneidsegmente nochmals vergrößert werden. Einer solchen Verbreiterung sind allerdings Grenzen gesetzt, da die Gefahr des Zusetzens der Schneide mit abgetragenem Material mit der Breite der Schneiden zunimmt.

In der DE 20 2012 002 545 U1 ist ein Schneidwerkzeug beschrieben, welches drei segmentierte Trennscheiben mit jeweils einem Stammblatt und mit über den Umfang des Stammblattes verteilten Schneidsegmenten umfasst. Die Trennscheiben sind unlösbar koaxial nebeneinander angeordnet. In einem solchen Schneidwerkzeug werden stets identische Trennscheiben verwendet. Es hat sich allerdings gezeigt, dass die Trennscheiben eines solchen Schneidwerkzeugs unterschiedlich stark verschleißen. Ist eine der Trennscheiben verschlissen, kann das gesamte Schneidwerkzeug nicht mehr verwendet werden. Das ist umso bedauerlicher, da die übrigen, noch nicht verschlissenen Trennscheiben für sich genommen noch funktionsfähig bleiben aber dennoch nutzlos werden. Insofern geht mit diesem Problem auch eine gewisse Verschwendung von Rohstoffen einher, die insbesondere im Falle von Diamanttrennscheiben recht teuer sind. Es ist daher Aufgabe der vorliegenden Erfindung, ein eingangs genanntes Schneidwerkzeug hinsichtlich der angesprochenen Problematik zu verbessern.

Die der Erfindung zugrunde liegende Aufgabe wird gelöst durch ein Schneidwerkzeug nach Anspruch 1; bevorzugte Ausgestaltung ergeben sich aus den Unteransprüchen.

Das erfindungsgemäße Schneidwerkzeug umfasst mehrere Trennscheiben, insbesondere Diamanttrennscheiben. Die Trennscheiben sind koaxial entlang einer gemeinsamen Drehachse benachbart zueinander angeordnet. Jede Trennscheibe umfasst ein Stammblatt mit mehreren über den Umfang des Stammblatts verteilten Schneidsegmenten, wobei jedes Stammblatt eine mittlere Schneidebene definiert. Insofern handelt es sich bei den Trennscheiben um Segmenttrennscheiben. Zumindest einige der Schneidsegmente ragen aus der mittleren Schneidebene axial heraus. Zwischen zwei in Umfangsrichtung benachbarten Schneidsegmenten einer Trennscheibe verbleibt jeweils eine Segmentlücke. Die Schneidsegmente sind radial außen auf einem Trägerbereich, insbesondere aus Blech, aufgebracht. Zumindest eines der Schneidsegmente, welches in einer axial ersten Position angeordnet ist, ist vergrößert ausgebildet gegenüber einem zweiten Schneidsegment, welches in einer zweiten axialen Position angeordnet ist. Unter dem Schneidsegment wird insbesondere der Bereich der Trennscheibe verstanden, der radial außen an einem Trägerbereich befestigt ist und ein schleifaktives Material umfasst.

Der Kern der Erfindung liegt insbesondere in der Erkenntnis begründet, dass Schneidsegmente zwar unterschiedlich schnell verschleißen; die Schneidsegmente an identischen axialen Positionen hingegen verschleißen aber im Wesentlichen gleichmäßig. Die Lösung besteht folglich darin, selektiv die Schneidsegmente individuell derart zu verstärken, dass die Verstärkung durch Vergrößerung nur diejenigen wenigen Schneidsegmente betrifft, die einem erhöhten hohen Verschleiß ausgesetzt sind. Es wird folglich bewusst davon abgesehen, durch eine pauschale Verstärkung des Schneidwerkzeugs dessen Lebensdauer zu erhöhen. Vielmehr werden selektiv einzelne Segmente gegenüber anderen Segmenten vergrößert ausgebildet, um die Lebensdauer sämtlicher Segmente aneinander anzugleichen. Besonders stark belastete Segmente können zusätzlich verstärkt werden; besonders gering belastete Segmente können in ihrer Widerstandskraft auch reduziert werden, was sich unmittelbar auf den Aufwand an einzusetzendem Rohstoff auswirkt. Anhand von Testreihen kann ermittelt werden, inwiefern eine vergrößerte Ausbildung von einzelnen Segmenten zu erfolgen hat, damit die Schneidsegmente auf allen Positionen möglichst gleichmäßig abgenutzt werden bzw. eine möglichst identische Lebensdauer haben. Ziel ist es folglich, dass die Segmente auch angesichts der jeweils unterschiedlichen Belastungen eine weitgehend identische Lebensdauer haben.

Bevorzugt ist es vorgesehen, dass das zumindest eine erste Schneidsegment und das zumindest eine zweite Schneidsegment an axial gegenüberliegenden äußersten axialen Positionen des Schneidwerkzeugs angeordnet sind. Mit anderen Worten bedeutet dies: Die axial äußersten Schneidsegmente auf der einen äußersten axialen Seite sind verstärkt ausgebildet gegenüber den axial äußersten Schneidsegmente auf der anderen äußersten axialen Seite. Der Sinn dieser Maßnahme erscheint zunächst nicht offensichtlich, da die Belastung an beiden axialen Außenposition des Schneidwerkzeugs identisch erscheinen. Dies ist aber zumeist nicht der Fall. Aufgrund der asymtrischen Handhabung des Schneidwerkzeugs und der verwendeten Werkzeugmaschine lässt sich feststellen, dass eine äußerste axiale Position deutlich stärkere belastet sein kann als die andere äußerste axiale Position. Dies kann durch die Händigkeit bedingt sein, dass also z.B. Rechtshänder grundsätzlich eine stärkere Beaufschlagung der Maschine auf der rechten Seite bewirken als auf der linken Seite. Daher kann auch vorgesehen sein, dass die Schneidwerkzeuge ausdrücklich für Linkshänder und ausdrücklich für Rechtshänder ausgelegt werden, wobei dann jeweils unterschiedliche Schneidsegmente zu verstärken sind.

In einer bevorzugten Ausgestaltung ist eines der axial äußeren Trennscheiben, mit einer größeren Stärke (also die Querschnittsdicke) ausgestattet als das andere der axial äußeren Trennscheiben. Hiermit wird zwar insgesamt eine Asymmetrie im Schneidwerkzeug hergestellt; die Asymmetrie gleicht allerdings wiederum eine unsymmetrische Arbeitsweise der Bedienperson aus. Dem Umstand geschuldet, dass die meisten Bedienpersonen Rechtshänder sind, verschleißt beispielsweise die rechte Trennscheibe stärker als die linke äußere Trennscheibe. Bei Linkshändern ist dies entsprechend umgekehrt, wie bereits ausgeführt. Für die Vergrößerung der Stärke der Trennscheibe reicht es bereits aus, wenn lediglich die Segmente in ihrer Querschnittsdicke vergrößert werden.

Ferner ist bevorzugt, dass die äußeren Trennscheiben eine größere Stärke aufweisen als die innenliegenden Trennscheiben. Grundsätzlich ist dabei zu berücksichtigen, dass die äußeren Segmente zumeist stärker beansprucht werden als die innenliegenden Segmente. Die äußeren Segmente bringen den außenliegenden Schnitt in das feste Mauerwerk ein. Die innenliegenden Segmente sind dafür vorgesehen, den verbleibenden Mittelsteg zwischen den außenliegenden Schnitten zu entfernen. Im Gegensatz zum festen Mauerwerk bedarf es allerdings bei der Entfernung des Mittelstegs dann nur noch eines geringen Arbeitseinsatzes, da die Stabilität des Mittelstegs durch die fehlende seitliche Unterstützung bereits reduziert ist. Auch hierfür genügt es, dass die Segmente der äußeren Trennscheiben lediglich in ihrer Querschnittsdicke vergrößert werden.

Ein vergrößert ausgebildetes Segment kann trapezartig ausgeführt sein. Die Grundseiten des Trapezes sind dabei in etwa radial ausgerichtet und in etwa parallel zueinander (der Winkelversatz aufgrund der unterschiedlichen Umfangsposition wird dabei vernachlässigt). Die in Umlaufrichtung vorne angeordnete Grundseite ist dabei länger als die rückwärtig angeordnete Grundseite. Der radial äußere Schenkel stellt dabei ein Kreisbogenabschnitt dar. Der zweite Schenkel ergibt sich dann aus der Verbindung der radial innen angeordneten Enden der Grundseiten. Es hat sich bei dieser Gestaltung der Segmente auch gezeigt, dass die verkleinert ausgebildeten Segmente sozusagen in einer Art Schatten der vergrößert ausgebildeten Segmente liegen. Dadurch ergibt sich eine nochmals günstigere Aufteilung der Verschleißbelastung auf die einzelnen Segmente.

Die Erfindung wird anhand der Figur nachfolgend näher erläutert hierin zeigt
- Figur 1: ein erfindungsgemäßes Schneidwerkzeug
a) in Seitenansicht,
b) in Frontansicht,
c) in perspektivischer Darstellung;
- Figur 2: ein Teilquerschnitt durch eine Anzahl von Schneidsegmenten eines alternativen Schneidwerkzeugs.

In Figur 1 ist ein erfindungsgemäßes Schneidwerkzeug 1 gezeigt. Dieses umfasst drei Trennscheiben 2', 2", 2"'. Die Trennscheiben 2' und 2'" sind die axial äußeren Trennscheiben; die Trennscheibe 2" ist die innenliegende Trennscheibe. Sollte das Schneidwerkzeug in einer alternativen Ausgestaltung nur zwei Trennscheiben aufweisen, so sind beide Trennscheiben die axial äußeren Trennscheiben; es ist dann keine innenliegende Trennscheiben vorgesehen. Schneidwerkzeuge mit mehr als drei Trennscheiben umfassen mehrere innenliegende Trennscheiben.

Die erste außenliegende Trennscheibe 2' weist zwei unterschiedliche Arten von Schneidsegmenten auf, nämlich nach links herausragende Schneidsegmente 4_{L}' und nach rechts herausragende Schneidsegmente 4_{R}'. Beide Arten von Schneidsegmenten ragen aus der Schneidebene heraus, da ein jeweiliger Trägerbereich 8, an dem die Segmente 4 befestigt sind, gegenüber dem Stammblatt 5, welches die mittlere Schneidebene E definiert, herausgebogen sind. Der Trägerbereich müssen allerdings nicht herausgebogen sein, sondern kann auch durch anderweitige Maßnahme winklig gegenüber der Schneidebene E' an einem gemeinsamen Stammblatt 5 gehalten sein; wesentlich ist allerdings, dass die Schneidsegmente 4' allesamt aus der mittleren Schneidebene E' axial hervorstehen. Dies gilt auch für die anderen Trennscheiben. Die nach links und nach rechts herausragenden Schneidsegmente sind Umfangsrichtung abwechselnd angeordnet.

Die nach links herausragenden Schneidsegmente 4_{L}' stellen aufgrund ihres axialen Herausragens nach außen aus der äußersten mittleren Schneidebene E' zugleich auch die axial außenliegenden Schneidsegmente des gesamten Schneidwerkzeugs 1 dar und werden im Folgenden auch mit dem Bezugszeichen 4_{A}' versehen (Index A für Außen). Im Gegensatz dazu stellen die nach rechts herausragenden Schneidsegmente 4_{R}' der ersten Trennscheibe 4' innenliegende Schneidsegmente dar, die auch mit dem Bezugszeichen 4_{I}' versehen werden (Index I für Innen). Analog zur Trennscheibe 2' weisen auch die anderen beiden Trennscheiben 2" und 2'" Schneidsegmente 4_{L}', 4_{L}" bzw. 4_{R}', 4_{R}" auf, die entweder links bzw. nach rechts aus den jeweils mittleren Schneidebenen E" und E'" herausragen. Abweichend zur Trennscheibe 2' stellen allerdings die nach rechts herausragenden Schneidsegment 4_{R}'" die an der dritten Trennscheibe vorhandenen axial außenliegenden Schneidsegmente 4_{A}"' des Schneidwerkzeugs 1 dar, welche zusätzlich auch mit dem Bezugszeichen 4_{A}"' bezeichnet sind. Sämtliche der Schneidsegmente 4_{L}", 4_{R}" der mittleren Trennscheibe 2" werden allesamt auch als innenliegende Schneidsegmente 4_{I}" bezeichnet, unabhängig ob sie nach links oder nach rechts herausragen, da sie keine axial außenliegenden Schneidsegmente des Schneidwerkzeugs 1 sind.

Die axial außenliegenden Schneidsegmente 4_{A}' und 4_{A}'" sind die am stärksten belasteten Schneidsegmente des Schneidwerkzeugs 1. Diese sind vergrößert gegenüber den anderen Segmenten ausgebildet. Wie insbesondere anhand Figur 1b zu erkennen ist weisen diese äußersten Schneidsegmente 4_{A}', was gleichermaßen auch für die nicht zu erkennenden Schneidsegmente 4_{A}"' gilt, eine in Seitenansicht trapezartig gestaltete Form auf. Eine in Umlaufrichtung U vorderseitige Grundseite 6 dieses Trapezes ist länger als eine in Umlaufrichtung rückwärtige Grundseite 7 des Trapezes. Die Schenkel werden zum einen durch die umlaufende Begrenzungskante 10 des Schneidsegments 4 gebildet; zum anderen durch die Trennlinie 11 zwischen Trägerbereich 8 und Segment 4, also Verbindunbgslinie der anderen der beiden innenliegenden Enden der Grundseiten 6 und 7. Die innenliegenden Segmente 4_{I}' sind im Wesentlichen ringförmig gestaltet, mit konstanter radialer Dimension über der Umfangserstreckung. Die Ausgestaltung der innenliegenden Segmente 4_{I}", 4_{I}"' der zweiten und dritten Trennscheiben 2", 2'" entspricht der Ausgestaltung der innenliegenden Segmente 4_{I}", 4_{I}"' der ersten Trennscheibe 2'. Die Begriffe radial und parallel sind im Zusammenhang mit der trapezartigen Ausgestaltung breit auszulegen und sollen die Grobausrichtung anzeigen. Die Begriffe können auch eine leichte Krümmung mit umfassen, also keine exakt geradlinige Ausbildung.

Figur 2 zeigt eine alternative Ausgestaltung, die weitgehend der Ausgestaltung nach Figur 1 entspricht. Es sind der Einfachheit halber nur Querschnitte von drei Segmenten pro Trennscheibe gezeigt, die stellvertretend für alle weiteren Segmente des jeweiligen Schneidwerkzeugs stehen. Zur weiteren Verdeutlichung sind die als innenliegend bezeichneten und die als außenliegend bezeichneten Schneidsegmente unterschiedlich schraffiert. Es ist dadurch bereits bildlich zu erkennen, dass lediglich eine kleine Anzahl der Schneidsegmente verstärkt ausgebildet ist.

Die Darstellung nach der Figur 2 entspricht dem Grunde nach einem Schnitt, wie er in Figur 1 durch die Verbindungslinie II-II angedeutet ist. Abweichend zu der Ausgestaltung nach Figur 1 sind nicht nur nach links und nach rechts herausragende Segmente 4_{L} und 4_{R} vorhanden, sondern auch mittlere Schneidsegmente 4_{M}', 4_{M}", 4_{M}"' vorgesehen, welche nicht versetzt angeordnet sind zur jeweiligen mittleren Schneidebene E. Auch solche Schneidsegmente werden als innenliegende Schneidsegment 4_{I} bezeichnet. Die Ausgestaltung der mittleren Schneidsegmente 4_{M}', 4_{M}", 4_{M}" ist identisch zu den bereits beschriebenen übrigen innenliegenden Schneidsegmenten 4_{I}. Die Maßnahmen, die zur Verstärkung des gesamten Schneidwerkzeugs beitragen, erfordern folglich nur eine vergrößerte Ausbildung an einer recht kleinen Anzahl von Segmenten und sind daher deutlich günstiger durchzuführen, als das pauschale Verstärken sämtlicher Trennscheiben bzw. sämtlicher Segmente von sämtlichen Trennscheiben.

Alternativ oder in Kombination kann ein Segment 4_{A} gegenüber einem anderen Segment 4_{I} auch dadurch verstärkt ausgebildet werden, in dem die Segmente in ihrem Querschnitt dicker sind.

### Bezugszeichenliste

- 1: Schneidwerkzeug
- 2: Trennscheibe
- 3: Segmentlücke
- 4: Schneidsegment
- 5: Stammblatt
- 6: vorderseitige Grundseite
- 7: rückseitige Grundseite
- 8: Trägerbereich
- 10: Schenkel
- 11: Schenkel

- E: mittlere Schneidebene
- U: Umlaufrichtung
- A: Drehachse

## Patentansprüche

1. Schneidwerkzeug (1) mit mehreren Trennscheiben (2), insbesondere Diamanttrennscheiben,
wobei die Trennscheiben (2) koaxial entlang einer gemeinsamen Drehachse (A) benachbart zueinander angeordnet sind,
wobei jede Trennscheibe (2) wiederum ein Stammblatt (5) mit mehreren über den Umfang des Stammblattes (5) verteilten Schneidsegmenten (4) umfasst, wobei jedes Stammblatt (5) eine mittlere Schneidebene (E) definiert,
wobei zumindest einige der Schneidsegmente aus der mittleren Schneidebene (E) axial herausragen,
wobei zwischen zwei in Umlaufrichtung (U) benachbarten Schneidsegmenten (4) einer Trennscheibe (2) jeweils eine Segmentlücke (3) verbleibt,
**dadurch gekennzeichnet,**
**dass** zumindest ein erstes der Schneidsegmente, welches in einer ersten axialen Position angeordnet ist, vergrößert ausgebildet ist gegenüber einem zweiten Schneidsegment, das in einer zweiten axialen Position angeordnet ist, die von der ersten axialen Position abweicht.

2. Schneidwerkzeug nach dem vorherigen Anspruch,
**dadurch gekennzeichnet,**
**dass** sämtliche Schneidsegmente (4_{A}), die an der ersten axialen Position angeordnet sind, identisch vergrößert ausgebildet sind gegenüber sämtlichen Schneidsegmenten 4_{I}, die an der zweiten axialen Position angeordnet sind.

3. Schneidwerkzeug nach einem der vorherigen Ansprüche,
**dadurch gekennzeichnet,**
**dass** das erste Schneidsegment (4_{A}') und das zweite Schneidsegment (4_{A}') jeweils an axial gegenüberliegenden außenliegenden Position des Schneidwerkzeugs (1) angeordnet sind.

4. Schneidwerkzeug nach dem vorherigen Anspruch,
**dadurch gekennzeichnet,**
**dass** die vergrößert ausgebildeten Schneidsegmente (6'_{A}) in Seitenansicht trapezartig ausgebildet sind, wobei die Grundseiten (6, 7) Seiten des Trapez radial ausgerichtet sind und die in Umlaufrichtung (U) vorne angeordnete Grundseite (6) länger ist als die rückwärtig angeordnete Grundseite (7).

## Claims

1. A cutting tool (1) with several cutting discs (2), in particular diamond cutting discs,
wherein the separating disks (2) are disposed coaxially adjacent to one another along a common axis of rotation (A),
wherein each cutting disk (2) includes, in turn, a saw-blade body (5) with several cutting segments (4) distributed over the circumference of the saw-blade body (5),
wherein each saw-blade body (5) defines a central cutting plane (E),
wherein at least some of the cutting segments protrude axially from the central cutting plane (E),
wherein a segment finish (3) remains in each case between two cutting segments (4) of a separating disc (2), which are adjacent to one another in a direction of rotation (U),
**characterized in**
**that** at least a first of the cutting segments, which is disposed in a first axial position, is designed enlarged in comparison a second cutting segment, which is disposed in a second axial position, which deviates from the first axial position.

2. The cutting tool of the preceding claim,
**characterized in**
**that** all cutting segments (4_{A}), which are disposed at the first axial position, are identically enlarged in comparison to all cutting segments 4ᵢ, which are disposed at the second axial position.

3. The cutting tool of one of the preceding claims,
**characterized in**
**that** the first cutting segment (4_{A}') and the second cutting segment (4_{A}') are disposed in each case at axially opposite exterior positions of the cutting tool (1).

4. The cutting tool of the preceding claims,
**characterized in**
**that** in side view, the enlarged cutting segments (6'_{A}) are trapezoidal, wherein the base sides (6, 7) of the trapeze being radially aligned and the base side (6), disposed at the front in the direction of rotation (U), being longer than the base side (7), which is disposed at the rear.

## Revendications

1. Outil de coupe (1) avec plusieurs meules de tronçonnage (2), en particulier des meules de tronçonnage diamantées,
dans lequel les meules de tronçonnage (2) sont disposées coaxialement le long d'un axe de rotation (A) commun de manière adjacente les unes des autres,
dans lequel chaque meule de tronçonnage (2) comprend à son tour un corps de lame (5) avec plusieurs segments de coupe (4) répartis sur la périphérique du corps de lame (5),
dans lequel chaque corps de lame (5) définit un plan de coupe central (E),
dans lequel au moins certains des segments de coupe dépassent axialement du plan de coupe central (E),
dans lequel il subsiste, entre deux segments de coupe (4) adjacents en direction périphérique (U) d'une meule de tronçonnage (2), respectivement un interstice de segment (3),
**caractérisé en ce**
**qu'**au moins un premier des segments de coupe qui est disposé dans une première position axiale est réalisé de manière agrandie par rapport à un deuxième segment de coupe qui est disposé dans une deuxième position axiale qui diverge de la première position axiale.

2. Outil de coupe selon la revendication précédente,
**caractérisé en ce**
**que** l'ensemble des segments de coupe (4_{A}) qui sont disposés au niveau de la première position axiale sont réalisés de manière agrandie de façon identique par rapport à l'ensemble des segments de coupe 4ᵢ qui sont disposés au niveau de la deuxième position axiale.

3. Outil de coupe selon l'une des revendications précédentes,
**caractérisé en ce**
**que** le premier segment de coupe (4_{A}') et le deuxième segment de coupe (4_{A}') sont respectivement disposés au niveau d'une position extérieure située axialement en vis-à-vis de l'outil de coupe (1).

4. Outil de coupe selon la revendication précédente,
**caractérisé en ce**
**que** les segments de coupe réalisés de manière agrandie (6'_{A}) sont réalisés à la manière d'un trapèze en vue de côté, dans lequel les côtés de base (6, 7) du trapèze sont orientés radialement, et le côté de base (6) disposé à l'avant en direction périphérique (U) étant plus long que le côté de base (7) disposé à l'arrière.
